# EUROPÄISCHE PATENTSCHRIFT

(11) **EP 1 161 375 B1**
(45) Veröffentlichungstag und Bekanntmachung des Hinweises auf die Patenterteilung: **17.09.2003**
(21) Anmeldenummer: 00912571.7
(22) Anmeldetag: 09.03.2000
(51) Int. Cl.: B65D 33/00

(54) **SAMMELPACKUNG ZUR ENTNAHME VON BEFÜLLTEN BEUTELN IN VORGEGEBENER REIHENFOLGE**
CUMULATIVE PACKAGING PROVIDED FOR THE REMOVAL OF FILLED POUCHES IN A PREDETERMINED ORDER
EMBALLAGE COLLECTEUR POUR PRELEVER DES SACHETS REMPLIS, SELON UN ORDRE PREDETERMINE

(30) Priorität: 17.03.1999 DE 19911799
(43) Veröffentlichungstag der Anmeldung: 12.12.2001
(73) Patentinhaber: LTS LOHMANN Therapie-Systeme AG, 56626 Andernach (DE)
(72) Erfinder: PALM, Detlef, D-56299 Ochtendung (DE); HACKBARTH, Ronald, D-56130 Bad Ems (DE); HEBERLE, Michael, D-56204 Hillscheid (DE); NEULAND, Detlev, D-56645 Nickenich (DE)
(74) Vertreter: Schmidt, Werner, Dr.
(86) Internationale Anmeldenummer: EP0002043
(87) Internationale Veröffentlichungsnummer: WO00055061

(56) Entgegenhaltungen:
- EP-A- 0 409 383
- CH-A- 339 119
- DE-A- 4 223 004
- FR-A- 2 180 313
- FR-A- 2 629 797
- US-A- 2 653 751
- US-A- 2 715 493
- US-A- 3 915 302
- US-A- 4 502 599

## Beschreibung

Die Erfindung betrifft eine Verpackung von Produkten, welche zum Schutz in einem Beutel verpackt sind, wobei die Verpackung aus mindestens zwei Beuteln besteht. Die in diesen Beuteln befindlichen Inhalte (Produkte) können identisch oder verschiedenen sein. Vorzugsweise sind diese Inhalte in einer vorgegebenen Reihenfolge zu entnehmen und zu verwenden. Bei dieser Art von Beuteln handelt es sich Beutel, die einen Innenraum und einen diesen Innenraum umschliessenden Rand besitzen, z. B. um dem Fachmann bekannte Vierrandsiegelbeutel. Natürlich können diese Beutel auch nur an drei, zwei oder einem Rand versiegelt sein.

Bei den Produkten handelt es sich bevorzugt um flächige Systeme, z. B. Aufkleber, Etiketten, Erfrischungstüchern, Disketten, CD-ROMs, Chipkarten, Münzen, Briefmarken, flächige Systeme für die orale oder transdermale Applikation oder Pflaster und ähnliches. In einer besonderen Ausführungsform handelt es sich dabei um gleiche und / oder verschiedene Hormonpflaster (Transdermale Therapeutische Systeme mit Sexualhormonen). Diese Pflaster können z. B. im Rahmen einer Hormonsubstitutionstherapie in einer Weise verwendet werden, bei der in einer ersten Phase (Dauer etwa 14 Tage) an jedem dritten Tag jeweils ein Pflaster enthaltend ein Oestrogen appliziert wird, und in einer zweiten Phase (Dauer etwa 14 Tage) an jedem dritten Tag jeweils ein Pflaster enthaltend ein Oestrogen und ein Gestagen appliziert wird. Bei einer solchen Therapie müssen also zuerst etwa 4 Pflaster der ersten Phase und danach etwa 4 Pflaster der zweiten Phase verwendet werden.

Aufgabe der Erfindung ist es daher, zur Vereinfachung der Verabreichung dieser Pflaster in dem vorgesehenen Therapieplan und zur Vermeidung von Verwechslungen eine Sammelpackung zur Verfügung zu stellen, die eine bestimmte Anzahl von flächigen Systemen, z. B. insgesamt 8 Pflaster in den jeweiligen Beuteln in der geforderten Reihenfolge und in einem Block miteinander verbunden enthält.

In der Patentschrift CH 339 119 wird ein Album aus einer Serie von flachen Säckchen offenbart. Diese Säckchen bestehen aus transparentem Material und enthalten verschiedene Pflanzensamen. Sie weisen zusätzlich Abbildungen der jeweiligen Pflanze auf. Es ist in dem Dokument nicht beschrieben, daß die Säckchen in einer vorgegebenen Reihenfolge zu entnehmen sind, die der Reihenfolge der Säckchen innerhalb des Albums entspricht. Auch sind als Produkte keine flächigen Systeme offenbart. Ein Auffächern der Beutel - wie dies in der diesem Dokument beigefügten Zeichnung dargestellt ist - kann deshalb nicht verhindert werden.

Aus FR 2,629,797 ist eine Verpackung für Produkte bekannt, die einzeln in Beutel oder in mehreren Zellen auf einer Tafel verpackt sind. Kennzeichnend für diese Verpackung ist ein bedruckter äußerer Mantel, der die Form eines umgekehrten U's besitzt und in den die einzelnen Beutel bzw. die Tafeln mit den darauf angeordneten, produktbefüllten Zellen oben eingelegt sind. Dies Verpackungen können mit einem Etikettenverschluss ausgerüstet sein und ein Befestigungssystem für einen Zapfen besitzen. Auch wenn darauf hingewiesen wird, daß solche Verpackungen für Verbandmaterial und pharmazeutische Produkte geeignet sind, fehlt doch der Hinweis auf Produkte, die flächige Systeme für die orale oder transdermale Applikation darstellen. Ein Hinweis auf eine bestimmte Reihenfolge, in der die Beutel innerhalb der Sammelpackung angeordnet werden müssen, fehlt völlig. Auch hier wird das Problem des Auffächerns der einzelnen Beutel nicht angesprochen.

Gelöst wird die Aufgabe durch eine Sammelpackung nach Anspruch 1 und ein Verfahren nach Anspruch 8, wobei die Beutel einen Innenraum und einen diesen Innenraum umschliessenden Rand besitzen, mindestens zwei Beutel zu einem Block zusammengefasst sind, innerhalb dieses Blocks ein Abschnitt des Rands eines ersten Beutels mit dem Abschnitt des Rands eines benachbarten zweiten Beutels im wesentlichen flächendeckend übereinander liegt, und wobei innerhalb dieses Blocks die so übereinander liegenden Abschnitte der Ränder der jeweils benachbarten Beutel fest miteinander verbunden sind.

Dieser Block kann zusätzlich mit einem Rücken versehen werden. Zum Schutz der Beutel gegen Verschmutzung und mechanische Beschädigung kann der Rücken durch einen wieder verschliessbaren Umschlag ersetzt werden, der die Beutel umhüllt. Der Verschluss des Umschlags kann zusätzlich mit einem Verschlusssiegel erfolgen, so dass der Käufer der Packung erkennen kann, ob die Verpackung noch unversehrt ist. Ein solches Siegel ist z. B. ein Aufkleber, der auf zwei aufeinander geklappten Umschlagdeckel geklebt wird. Die Materialien, aus denen der Rücken oder der Umschlag bestehen, können Papier, Pappe, Karton, Kunststoff, Metall, elastische Kunststofffolie, Verbundmaterialien wie metall- und / oder kunststoffbeschichtetes Papier etc. sein.

Allerdings kann auch der Block selbst mit einem Verschlusssiegel versehen sein. In diesem Fall befindet sich ein solches Siegel (Aufkleber) z. B. seitlich oder gegenüber liegend der Verbindungsvorrichtung, die die übereinander liegenden Abschnitte der Ränder der jeweils benachbarten Beutel fest miteinander verbindet.

Diese Sammelpackung (sog. Kalenderpackung, d. h. der Block von mehreren fest miteinander verbundenen Beuteln) kann anschliessend in einer herkömmlichen Faltschachtel verpackt werden. Bei Grosspackungen können mehrere dieser Sammelpackungen in einer Faltschachtel zusammengefasst werden.

Sofern der im Innenraum befindliche Inhalt der Beutel eine gewisse Dicke besitzt kann bei einem Block, der mehrere Beutel enthält, ein Auffächern dieser Beutel auftreten, was aber durch Verwendung von Abstandhaltern vermieden werden kann.

Dazu wird innerhalb dieses Blocks zwischen dem Abschnitt des Rands eines ersten Beutels und dem im wesentlichen flächendeckend darüber liegenden Abschnitt des Rands eines benachbarten zweiten Beutels ein Abstandhalter eingelegt (siehe Abbildung 6) und dann innerhalb dieses Blocks die so übereinander liegenden Abschnitte der Ränder der jeweils benachbarten Beutel und die dazwischen liegenden Abstandhalter (z. B.: Folie aus Kunststoff, Papierstreifen) fest miteinander verbunden. Die Abstandhalter besitzen vorzugsweise eine Dicke, die der Dicke des Inhalts eines Beutels entspricht. Ein Anpassen der Dicke der Klebeschicht bzw. der Klebefolie muss nicht erfolgen.

Der Anwender (z. B. Patient) entnimmt zuerst die Sammelpackung der Faltschachtel. Durch den Originalitätsverschluss (d. h. das unverletzte Verschlusssiegel) kann er feststellen, ob die Sammelpackung schon geöffnet wurde. Nach dem Öffnen des Siegels entnimmt der Anwender zuerst den obersten Beutel, da ihm dieser angeboten wird und am einfachsten zu entfernen ist. Durch den Rücken bzw. den Umschlag wird verhindert, dass der Anwender einen Beutel von hinten und somit in der falschen, d. h. umgekehrten Reihenfolge entnimmt. Beim Entnehmen des ersten Beutels wird der Verbund der verbleibenden Beutel nicht zerstört und die geforderte Reihenfolge bleibt erhalten. Die verbleibenden Beutel werden anschliessend durch das Verschliessen des Umschlags geschützt.

Durch Aufdrucke (z. B. Nummern, Datum) auf den einzelnen Beuteln kann die vorgesehene Entnehmreihenfolge der Beutel bzw. Applikationsreihenfolge der Inhalte (Pflaster, TTS) zusätzlich angegeben werden.

In einer besonderen Ausführungsform wird der Abschnitt des Rands eines ersten Beutels mit dem Abschnitt des Rands eines benachbarten zweiten Beutels so übereinander gelegt, dass die jeweiligen Kanten dieser Ränder geringfügig parallel verschoben sind (siehe Abbildung 7). Dies hat den Vorteil, dass bei Verwendung eines Klebers als Verbindungsvorrichtung die Kontaktfläche zwischen Kleber und Beutelfolie vergrössert wird und somit ein besserer Halt der Beutel entsteht. Auch erleichtert dies die Verwendung eines Klebebands als Verbindungsvorrichtung. Das Ausmass der Parallelverschiebung richtet sich im allgemeinen nach der Dicke der Beutel und beträgt in einer bevorzugten Ausführungsform mindestens jeweils 0,3 mm.

Die Herstellung solcher Sammelpackungen erfolgt in den Schritten:
a) Herstellung der produktbefüllten Beutel in konventioneller Weise,
b) Übereinanderlegen dieser Beutel in einer Weise, dass der Abschnitt des Rands eines ersten Beutels mit dem Abschnitt des Rands eines benachbarten zweiten Beutels im wesentlichen flächendeckend übereinanderliegt, wobei die später gewünschte Entnahme- bzw. Applikationsreihenfolge eingehalten wird und
c) dauerhaftes Verbinden der übereinanderliegenden Abschnitte der Ränder der Beutel.

Gegebenenfalls werden bereits im Rahmen der Herstellung der produktgefüllten Beutel Perforationslinien oder andere Sollbruchlinien in den Rand der Beutel eingestanzt.

Gegebenenfalls wird vor oder nach dem dauerhaften Verbinden der übereinanderliegenden Abschnitte der Ränder noch ein Rücken oder Umschlag unter die übereinandergelegten Beutel gelegt.

In einer besonderen Ausführungsform dieses Herstellungsverfahrens werden nach dem Übereinanderiegen der dauerhaft zu verbindenden Beutel diese geringfügig parallel verschoben (vorzugsweise jeweils um mindestens etwa 0,3 mm), so dass beim nachfolgenden Verbinden der übereinander liegenden Abschnitte der Ränder der Beutel mit Hilfe von z. B. Klebern die Kontaktfläche zwischen Kleber und Beutel vergrössert wird.

In einer weiteren Ausführungsform können die Beutel einer Sammelpackung zwei verschiedene Arten von Inhalten (z. B. zwei TTS mit verschiedenen Wirkstoffen bzw. Wirkstoffkombinaticnen) enthalten, die in einer vorgegebenen Reihenfolge, die der Reihenfolge der Beutel innerhalb der Sammelpackung (von oben in Richtung Rücken) entspricht, entnommen werden müssen.

Erfindungsgemäss kann die Sammelpackung bei einem Verfahren zur transdermalen Verabreichung von Hormonen, bei dem in einer ersten Behandlungsphase mindestens ein transdermales therapeutisches System (TTS) verabreicht wird, das mindestens ein Oestrogen enthält, und in einer zweiten Behandlungsphase mindestens ein transdermales therapeutisches System verabreicht wird, das mindestens ein Oestrogen und ein Gestagen enthält, verwendet werden. Dazu wird aus der Sammelpackung zu Beginn der ersten Behandlungsphase mindestens ein Beutel, enthaltend ein transdermales therapeutisches System mit mindestens einem Oestrogen entnommen und auf die Haut eines Anwenders oder einer Anwenderin appliziert, und aus der besagten Sammelpackung zu Beginn der zweiten Behandlungsphase mindestens ein Beutel, enthaltend ein transdermales therapeutisches System mit mindestens einem Oestrogen und einem Gestagen entnommen und auf die Haut eines Anwenders oder einer Anwenderin appliziert.

Die konkrete Zahl der Beutel der Sammelpackung richtet sich in diesem Fall danach, für welchen Verabreichungszeitraum die einzelnen transdermalen therapeutischen Systeme konzipiert sind. Wenn es sich bei den transdermalen therapeutischen Systemen z. B. um Pflaster handelt, die vom Anwender bzw. der Anwenderin jeweils drei über Tage getragen werden sollen, empfiehlt sich eine Gesamtzahl von zwei mal vier TTS oder zwei mal fünf TTS, wobei sich die Zahl zwei auf die unterschiedlichen TTS-Typen (oestrogenhaltig bzw. oestrogen- und gestagenhaltig) bezieht.

Anhand der Abbildungen 1 bis 7 werden Ausführungsformen der erfindungsgemässen Sammelpackung erläutert:
Abbildung 1 zeigt eine Grundform der erfindungsgemässen Sammelpackung. Sie besteht aus einem einfachem Rücken (1) und den einzelnen Beutein (2), die stirnseitig mit Hilfe einer Verbindungsvorrichtung (3) zu einem Block miteinander verbunden ist. Eine solche Verbindungsvorrichtung kann zum Beispiel ein chemisch oder physikalisch abbindendes Bindemittel sein, also Kleber, Leim, einseitiges oder doppelseitiges Klebeband oder die Kombination solcher Vorrichtungen. Bevorzugt werden Heissschmelzkleber (hot melt adhesives) verwendet, die dem Fachmann bekannt sind.
Abbildung 2 zeigt eine weitere Ausführungsform der Sammelpackung. Hierbei bildet der Rücken die Form eines Umschlags (4). Der Umschlag (4) umhüllt die einzelnen Beutel (5). Diese sind zusammen mit dem Umschlag mittels der Verbindungsvorrichtung (6) zu einem Block miteinander verbunden.
In Abbildung 3 ist die Sammelpackung mit einem Umschlag (4) in geöffneter Weise dargestellt. Der oberste Beutel (7) kann nach vorne entnommen werden, ohne dabei der Block der anderen Beutel (5) zerstört wird.
In den Abbildungen 4 und 5 ist eine weitere Ausführungsform der Sammelpackung dargestellt. Hierbei haben die Beutel (11,12) einen zusätzlichen, durch eine Perforationslinie (10) getrennten Rand (9). Die Beutel (11,12) werden dabei im Bereich dieses Rands (9) zusammen mit dem Rücken (8) zu einem Block verbunden. Dies kann in bekannter Weise unter anderem durch Verkleben, Verleimen, Siegein oder Heften erfolgen. Zum Entnehmen des jeweils obenliegenden Beutels (12) wird dieser an der Perforationslinie (10) abgetrennt. Der Perforationsrand (9) des entnommenen Beutels bleibt über die jeweiligen Ränder der anderen Beutel (11 in Abbildung 5) des Blocks fest mit diesen verbunden.
Abbildung 6 zeigt eine Ausführungsform, bei der Abstandhalter (13) zwischen den im wesentlichen flächendeckend übereinander liegenden Abschnitten der Ränder (9) benachbarter Beutel (5) liegen.
Abbildung 7 zeigt eine Ausführungsform, bei der die jeweiligen Kanten der Ränder (9) der einzelnen benachbarten Beutel (5) parallel in Richtung auf die gegenüberliegenden Ränder verschoben sind.

## Patentansprüche

1. Sammelpackung mit mindestens zwei Beuteln (2, 5, 7, 11, 12), die in einer vorgegebenen Reihenfolge zu entnehmen sind, welche der Reihenfolge der Beutel innerhalb der Sammelpackung entspricht, wobei die Beutel (2,5,7,11,12) einen Innenraum und einen diesen Innenraum umschließenden Rand besitzen und von denen mindestens zwei zu einem Block zusammengefaßt sind, wobei innerhalb dieses Blocks ein Abschnitt des Rands (9) eines ersten Beutels mit dem Abschnitt des Rands (9) eines benachbarten zweiten Beutels im wesentlichen flächendeckend übereinanderliegt und die so übereinanderliegenden Abschnitte der Ränder der jeweils benachbarten Beutel fest miteinander verbunden sind, wobei die Beutel verschiedene Inhalte besitzen, **dadurch gekennzeichnet, daß** die Inhalte flächige Systeme für die orale oder transdermale Applikation sind.

2. Sammelpackung nach Anspruch 1, **dadurch gekennzeichnet, dass** es sich bei den flächigen Systemen für die transdermale Applikation um Transdermale Therapeutische Systeme (TTS) mit Sexualhormonen handelt.

3. Sammelpackung nach Anspruch 1 oder 2, **dadurch gekennzeichnet, dass** der aus mindestens zwei Beuteln gebildete Block zusätzlich einen Rücken (1, 8) oder einen wieder verschließbaren Umschlag (4) enthält.

4. Sammelpackung nach einem der Ansprüche 1 bis 3, **dadurch gekennzeichnet, dass** der aus mindestens zwei Beuteln gebildete Block zusätzlich ein Verschlusssiegel enthält.

5. Sammelpackung nach einem der Ansprüche 1 bis 4, **dadurch gekennzeichnet, dass** die übereinanderliegenden Abschnitte der Ränder (9) jeweils benachbarter Beutel mit Hilfe eines Heißschmelzklebers, eines Klebebandes, von Leim, von Heftklammern, eines Siegelmediums oder eines doppelseitigen Klebebands verbunden sind.

6. Sammelpackung nach einem der Ansprüche 1 bis 5, **dadurch gekennzeichnet, dass** die Beutel eine Perforationslinie (10) in einem den Innenraum umschließenden Rand besitzen und die übereinander liegenden Abschnitte der Ränder jeweils benachbarter Beutel durch diese Perforationslinie begrenzt sind.

7. Sammelpackung nach einem der Ansprüche 1 bis 6, **dadurch gekennzeichnet, dass** die jeweiligen Kanten der übereinander liegenden Abschnitte der Ränder (9) benachbarter Beutel parallel verschoben sind und / oder die übereinander liegenden Abschnitte der Ränder dazwischen liegende Abstandhalter (13) aufweisen.

8. Verfahren zur Herstellung einer Sammelpackung mit mindestens zwei Beuteln (2, 5, 7, 11, 12), wobei die Beutel einen Innenraum und einen den Innenraum umschließenden Rand besitzen und produktbefüllt sind, wobei es sich bei diesen Produkten um flächige Systeme für die orale oder transdermale Applikation handelt, bei dem,
a) der Abschnitt des Rands (9) eines ersten produktbefüllten Beutels mit dem Abschnitt des Rands (9) eines benachbarten zweiten produktbefüllten Beutels im wesentlichen flächendeckend übereinander gelegt wird,
b) die Kanten der übereinander zu legenden Abschnitte der Ränder der produktbefüllten Beutel parallel in Richtung auf die gegenüberliegenden Ränder verschoben werden, und
c) die übereinanderliegenden Abschnitte der Ränder der produktbefüllten Beutel dauerhaft verbunden werden.

9. Verfahren zur Herstellung einer Sammelpackung nach Anspruch 8, **dadurch gekennzeichnet, dass** zusätzlich eine Perforationslinie (10) in die übereinander zu legenden Abschnitte der Ränder (9) der produktbefüllten Beutel eingebracht wird.

10. Verfahren zur Herstellung einer Sammelpackung nach einem der Ansprüche 8 oder 9, **dadurch gekennzeichnet, dass** zusätzlich Abstandhalter (13) zwischen die übereinander zu legenden Abschnitte der Ränder (9) der produktbefüllten Beutel eingelegt werden.

11. Verwendung einer Sammelpackung nach einem der Ansprüche 1 bis 7 zur Entnahme einzelner Beutel in einer vorgegebenen Reihenfolge, die der Reihenfolge der Beutel innerhalb der Sammelpackung entspricht.

12. Verwendung einer Sammelpackung nach Anspruch 11 in einem Verfahren zur transdermalen Verabreichung von Hormonen, wobei
a) zu Beginn einer ersten Behandlungsphase mindestens ein Beutel enthaltend ein transdermales therapeutisches System mit mindestens einem Oestrogen und
b) zu Beginn einer zweiten Behandlungsphase mindestens ein Beutel enthaltend ein transdermales therapeutisches System mit mindestens einem Oestrogen und einem Gestagen entnommen wird.

## Claims

1. Multipack with at least two bags (2, 5, 7, 11, 12) which are to be removed in a predetermined sequence which corresponds to the sequence of the bags within the multipack, where the bags (2, 5, 7, 11, 12) have an inner area and an edge enclosing this inner area, and at least two of them are joined together to form a block, and where, within this block, a section of the edge (9) of a first bag lies almost over the whole surface of the section of the edge (9) of an adjacent second bag, and the thereby superposed sections of the edges of the respectively adjacent bags are firmly connected to one another, the bags having different contents **characterized in that** the contents are planar systems for oral or transdermal application.

2. Multipack according to Claim 1, **characterized in that** the planar systems for transdermal application are transdermal therapy systems (TTS) with sex hormones.

3. Multipack according to Claim 1 or 2, **characterized in that** the block comprising at least two bags additionally includes a backing (1, 8) or a resealable cover (4).

4. Multipack according to one of Claims 1 through 3, **characterized in that** the block comprising at least two bags additionally includes a closure seal.

5. Multipack according to one of Claims 1 through 4, **characterized in that** the superposed sections of the edges (9) of respectively adjacent bags are connected with the aid of a hot-melt adhesive, an adhesive tape, glue, staples, a sealing medium or a double-sided adhesive tape.

6. Multipack according to one of Claims 1 through 5, **characterized in that** the bags have a perforation line (10) on an edge enclosing the inner area, and the superposed sections of the edges of respectively adjacent bags are limited by this perforation line.

7. Multipack according to one of Claims 1 through 6, charaterized in that the respective margins of the superposed sections of the edges (9) of adjacent bags are offset in parallel and/or the superposed sections of the edges have spacers (13) lying between them.

8. Method for producing a multipack with at least two bags (2, 5, 7, 11, 12), the bags having an inner area and an edge enclosing the inner area and the bags being filled with products, these products being planar systems for oral or transdermal application in which
a) the section of the edge (9) of a first product-filled bag is superposed on substantially the whole surface of the section of the edge (9) of an adjacent second product-filled bag,
b) the margins of those sections of the edges of the product-filled bags which are to be superposed are offset in parallel in the direction of the opposite edges, and
c) the superposed sections of the edges of the product-filled bags are permanently connected.

9. Method for producing a multipack according to Claim 8, **characterized in that** a perforation line (10) is additionally incorporated in those sections of the edges (9) of the product-filled bags which are to be superposed.

10. Method for producing a multipack according to either of Claims 8 or 9, **characterized in that** spacers (13) are additionally inserted between those sections of the edges (9) of the product-filled bags which are to be superposed.

11. Use of a multipack according to one of Claims 1 to 7 for removing individual bags in a predetermined sequence which corresponds to the sequence of the bags within the multipack.

12. Use of a multipack according to Claim 11 in a method for trandermal administration of hormones, in which
a) at the start of a first treatment phase, at least one bag containing a transdermal therapy system with at least one oestrogen is removed, and
b) at the start of a second treatment phase, at least one bag containing a transdermal therapy system with at least one oestrogen and one gestagen is removed.

## Revendications

1. Emballage groupé comprenant au moins deux poches (2, 5, 7, 11, 12) à prélever dans un ordre défini, qui correspond à la succession des poches à l'intérieur de l'emballage groupé, les poches (2, 5, 7, 11, 12) comportant un compartiment intérieur et un bord entourant ledit compartiment intérieur et au moins deux de ces poches étant regroupées pour former un bloc, sachant qu'à l'intérieur de ce bloc une partie du bord (9) d'une première poche est superposée sensiblement sur toute la surface sur la partie du bord (9) d'une deuxième poche voisine et les parties superposées des bords de chacune des poches voisines sont assemblées fermement l'une à l'autre, les poches étant remplies par des contenus différents, **caractérisé en ce que** les contenus sont des systèmes plats pour l'administration par voie orale ou transdermique.

2. Emballage groupé selon la revendication 1, **caractérisé en ce que** les systèmes plats pour l'administration par voie transdermique sont des systèmes thérapeutiques transdermiques (TTS) contenant des hormones sexuelles.

3. Emballage groupé selon la revendication 1 ou 2, **caractérisé en ce que** le bloc formé par au moins deux poches comporte en outre un dos (1, 8) ou un rabat (4) pouvant être refermé.

4. Emballage groupé selon l'une quelconque des revendications 1 à 3, **caractérisé en ce que** le bloc formé par au moins deux poches comporte en outre un sceau de fermeture.

5. Emballage groupé selon l'une quelconque des revendications 1 à 4, **caractérisé en ce que** les parties superposées des bords (9) de chacune des poches voisines sont assemblées au moyen d'une colle thermofusible, d'une bande adhésive, d'une colle, d'agrafes, d'un agent de scellement ou d'une bande adhésive double face.

6. Emballage groupé selon l'une quelconque des revendications 1 à 5, **caractérisé en ce que** les poches comportent une ligne de perforation (10) dans un bord entourant le compartiment intérieur et les parties superposées des bords de chacune des poches voisines sont délimitées par cette ligne de perforation.

7. Emballage groupé selon l'une quelconque des revendications 1 à 6, **caractérisé en ce que** chaque arête des parties superposées des bords (9) de poches voisines sont décalées parallèlement et/ou les parties superposées des bords comportent des écarteurs (13) agencés entre lesdites parties.

8. Procédé de fabrication d'un emballage groupé comprenant au moins deux poches (2, 5, 7, 11, 12), sachant que les poches comportent un compartiment intérieur et un bord entourant ledit compartiment intérieur et sont remplies par un produit, ces produits étant des systèmes plats pour l'administration par voie orale ou transdermique, dans lequel procédé
a) la partie du bord (9) d'une première poche contenant un produit est superposée sensiblement sur toute la surface sur la partie du bord (9) d'une deuxième poche voisine contenant un produit,
b) les arêtes des parties à superposer des bords des poches contenant un produit sont décalées parallèlement en direction des bords situés en face, et
c) les parties superposées des bords des poches contenant un produit sont assemblées durablement.

9. Procédé de fabrication d'un emballage groupé selon la revendication 8, **caractérisé en ce qu'**une ligne de perforation (10) est réalisée en plus dans les parties à superposer des bords (9) des poches contenant un produit.

10. Procédé de fabrication d'un emballage groupé selon la revendication 8 ou 9, **caractérisé en ce que** des écarteurs (13) sont insérés en plus entre les parties à superposer des bords (9) des poches contenant un produit.

11. Utilisation d'un emballage groupé selon l'une quelconque des revendications 1 à 7 pour le prélèvement de poches individuelles dans un ordre défini, qui correspond à la succession des poches à l'intérieur de l'emballage groupé.

12. Utilisation d'un emballage groupé selon la revendication 11 dans un procédé pour l'administration par voie transdermique d'hormones, dans laquelle
a) au début d'une première phase de traitement, on prélève au moins une poche contenant un système thérapeutique transdermique avec au moins un oestrogène et
b) au début d'une deuxième phase de traitement, on prélève au moins une poche contenant un système thérapeutique transdermique avec au moins un oestrogène et un gestagène.
